# EUROPÄISCHE PATENTSCHRIFT

(11) **EP 0 814 924 B1**
(45) Veröffentlichungstag und Bekanntmachung des Hinweises auf die Patenterteilung: **08.11.2000**
(21) Anmeldenummer: 96907251.1
(22) Anmeldetag: 15.03.1996
(51) Int. Cl.: B22C 15/08

(54) **SANDFORMQUALITÄT DURCH ÖLSTROMMESSUNG ZUM PRESSHAUPT**
METHOD OF ENSURING SAND-MOULD QUALITY BY MEASURING THE RATE OF FLOW OF OIL TO THE HEAD OF A PRESS
PROCEDE POUR ASSURER LA QUALITE DE MOULES EN SABLE PAR MESURE DU FLUX D'HUILE ENVOYE A LA PARTIE SUPERIEURE D'UNE PRESSE

(30) Priorität: 17.03.1995 DE 19509211; 30.10.1995 DE 19540466
(43) Veröffentlichungstag der Anmeldung: 07.01.1998
(73) Patentinhaber: Künkel-Wagner Prozesstechnologie GmbH, 31061 Alfeld/Leine (DE)
(72) Erfinder: STEGEMANN, Lutz, D-31028 Gronau (DE); EBRECHT, Wilfried, D-37574 Einbeck (DE); MÜLLER, Harald, D-31061 Alfeld (DE); GROSSER, Hans-Joachim, D-31061 Alfeld (DE)
(74) Vertreter: Leonhard, Frank Reimund, Dipl.-Ing.
(86) Internationale Anmeldenummer: DE9600463
(87) Internationale Veröffentlichungsnummer: WO9629163

(56) Entgegenhaltungen:
- EP-A- 0 295 472
- DE-A- 4 112 466
- DE-A- 4 340 401
- US-A- 5 039 294
- US-A- 5 409 052
- PATENT ABSTRACTS OF JAPAN vol. 006, no. 246 (M-176) 4. Dezember 1982 & JP,A,57 142 743 (KOMATSU SEISAKUSHO KK) 3. September 1982
- PATENT ABSTRACTS OF JAPAN vol. 004, no. 045 (M-006) 9. April 1980 & JP,A,55 016 786 (SINTOKOGIO LTD) 5. Februar 1980

## Beschreibung

Die Erfindung betrifft ein Verfahren gemäß Anspruch 1, insbesondere die Steuerung oder Regelung eines Vielstempelpreßhauptes bzw. Blockpreßhauptes einer Formaschine für tongebundenen Formstoff (z.B. Formsand).

Bei aktivem Pressen von oben mit einem Preßhaupt z.B. aus Vielstempeln wird der Weg einzelner Vielstempel bisher über Endschalter (Näherungsinitiatoren) oder induktive Stabmessung erfaßt. Erreichte Positionen werden so registriert und in der Steuerung verarbeitet. Gleichermaßen ist diese Art der Wegmessung für das Preßhaupt - mit oder ohne Vielstempel - als Ganzes möglich.

Aus der **US-A 5,409,052** (Kaneto), korrespondierend mit DE-A 43 40 401, ist eine Vorrichtung und ein Verfahren dem Fachmann zugänglich, mit dem gleichzeitig die obere und untere Formhälfte einer Sandform hergestellt werden kann. Die Vorrichtung arbeitet horizontal, um in horizontaler Richtung den Formstoff gegenüber einem zweiseitigen Modell zusammenzupressen. Um die Dicke der Formhälften im Herstellungsprozeß zu erfassen, werden die Endstellungen der Preßplatten mit linearen Weggebern (dort 6,6A) gemessen und einer Steuereinrichtung zugeführt, die daraus die Dicken der Formhälften ableitet. Eine Elektrode 7 ist mit zwei Polen an einer Preßplatte angeordnet, um den Widerstand einer fertig gepreßten Form zu erfassen und ein entsprechendes Signal ebenfalls an die Steuereinrichtung abzugeben. Selbige Steuereinrichtung berechnet aus den Dicken und dem Widerstand den Wassergehalt der Formhälfte, um die Eigenschaften des Formsandes während des Herstellens der oberen und der unteren Formhälfte direkt zu überprüfen (vgl. dort Spalte 2, Zeilen 15 bis 25, 48 bis 68 und Spalte 1, Zeilen 27 bis 31).

Vorgenannte Schrift betrifft das Pressen mit Preßplatten, während der Fachmann auch Zugang zu einer Verdichtungseinrichtung mit Vielstempeln hat, vgl. **JP-A 57-142 743** (Komatsu) oder **JP-A 55-16 786** (Sintokogio). Letztere Schrift betrifft die Herstellung von Sandformen mit einer gleichen Formstoffhärte, auch bei Verwendung eines komplizierten Modells. Dazu wird dort vorgeschlagen, die Öldrucke in jedem aufgeteilten Zylinder zu messen und ein Entlastungsventil (dort 16) zu aktivieren, wenn der jeweilige Öldruck einen Wert erreicht, der größer als ein vorgegebener Wert ist. Das Entlastungsventil leitet dazu Öl in einen Tank (dort 12) ab, um den vorgegebenen Druck konstant zu halten.

Der Erfindung geht es **in ihrer Problemstellung** um eine Anpassung der beeinflußbaren Parameter in einer Formmaschine zum Erhalt einer langfristig guten Form. Gleichbleibende Höhe des Formballens soll ebenso wie Gleichförmigkeit der Verdichtung ermöglicht werden. Die Zeit zur Verdichtung soll so angepaßt sein, daß eine minimale Zeit pro Form erreicht wird.

Die Parameter sollen unmittelbar an der Formmaschine erhalten (gemessen) werden, wozu eine Messung des Volumens, der Masse oder deren Änderung des Hydraulikfluids zum Preßhaupt verwendet wird (Anspruch 1). Überraschend ergibt die Messung des Fluids eine gute Ausgangsbasis für die gesteuerte oder geregelte Verbesserung der Sandform.

Vier Möglichkeiten zur Regelung oder Steuerung betreffen die Regelung der Formstoffmenge in dem Formkasten (Anspruch 2, Alt. a), die Messung der Stempelstellung ohne stempelnah angeordnete Sensoren (Anspruch 2, Alt. b), die Erkennung, Erfassung oder Optimierung der Stempel-Endstellung oder der erwünschten Endstellung der Stempel vor ihrer physischen Endstellung (Anspruch 2, Alt. c) für eine bestimmte Modellform ("Preßende") oder die Messung und Veränderung der Verdichtbarkeit des Formstoffs (Anspruch 2, Alt. d).

Die Varianten können einzeln oder kumuliert eingesetzt werden, bis zu allen vier "Alternativen" gleichzeitig.

Werden nacheinander unterschiedlich große Modelle abgeformt, so ist die benötigte Sandmenge als "Formstoff" unterschiedlich. Nach erfolgtem Modellwechsel registriert im Stand der Technik ein mechanisches Höhenerfassungsgerät über den Formkästen den aktuellen Füllstand der Kästen nach dem Pressen. Bei Über- oder Unterscheitung wird die Sandmenge, die im Einfüllbunker für den folgenden Preßvorgang zur Verfügung gestellt wird, entsprechend korrigiert. Damit ist gewährleistet, daß nach erfolgtem Modellwechsel wieder eine optimale Sandmenge eingefüllt und verdichtet werden kann (gemäß dem Regelsignal wird mehr/weniger Formstoff in den Maschinenbunker eingefüllt).

Das gemäß der Erfindung eingesetzte Verfahren vereinfacht den apparativen Aufwand erheblich.

Technische Hilfsmittel zur dynamischen Masse(durchfluß)messung (z.B. Ölstrom als Hydraulikfluid) arbeiten z.B. nach dem Coriolis-Prinzip. Mit dieser dynamischen Massemessung wird ein Meßsignal geliefert, das proportional zum Massestrom (kg/h) ist. Leitfähigkeit, Dichte, Temperatur und Viskosität beeinflussen die Messung nicht.

Das Meßprinzip kann für die Erfassung von Volumenströmen von z.B. Hydrauliköl benutzt werden. Das Prinzip basiert auf der kontrollierten Erzeugung von Coriolis-Kräften. Diese Kräfte treten in einem System immer dann auf, wenn gleichzeitig eine translatorische (geradlinige) und eine rotatorische (drehende) Bewegung sich überlagern.

Bei der praktischen Umsetzung dieses Funktionsprinzips wird anstelle der Drehbewegung eine Oszillation gesetzt. Zwei vom Produkt durchströmte, geradlinige Rohre werden in Schwingung (Resonanz) versetzt und bilden eine Art "Stimmgabel". Durch den Massestrom wird die Phasenlage der Schwingung ein- und auslaufseitig unterschiedlich verändert, was über optische Sensoren erfaßt wird. Die Phasendifferenz ist proportional zum Massedurchfluß und steht als lineares normiertes Ausgangssignal zur Verfügung. Die Resonanzfrequenz der Meßrohre ist abhängig von der schwingenden Masse und damit von der Produktdichte. Eine Regelschaltung stellt sicher, daß das System immer in Resonanz betrieben wird. Aus der Resonanzfrequenz wird dann die Produktdichte errechnet.

Zur rechnerischen Kompensation von Temperatureffekten wird die Temperatur der Meßrohre erfaßt. Dieses Signal entspricht der Produkttemperatur und steht auch für externe Zwecke zur Verfügung.

Eine weitere Methode zur Erfassung von Volumenströmen (= Volumen pro Zeiteinheit) ist mit einem Schraubenvolumeter möglich. Diese arbeiten nach dem Verdrängungsprinzip. Das strömende Hydraulikfluid versetzt die Spindeln im Innern in Rotation, über die abgegriffene Drehbewegung durch induktive Näherungsschalter wird ein Frequenzsignal erzeugt. Damit erhält man das Maß für das pro Zeiteinheit geförderte Volumen.

Welche Art der Messung "Volumenstrom" und "Masse pro Zeiteinheit" genutzt wird, ist Anwendungssache (Coriolis, Volumeter, Kolbenspeicher ...). Wenn ein druckstoßarmes, kontaktloses, verschleißarmes Meßprinzip eingesetzt wird, ergeben sich beste Ergebnisse.

Die Verdichtbarkeitskorrektur oder die entsprechende Optimierung arbeitet langfristig, über Schlämmstoffzugabe oder -sperre oder über Feuchteänderung des Formsandes vor seinem Einfüllen in den Formkasten (Anspruch 3, Anspruch 4). Mit jeder Pressung (Formung) steht über die Hydraulikfluid-Gradientenmessung ein neuer Meßwert für die Verdichtbarkeit zur Verfügung, der eine gewünschte Änderung des Sandes veranlaßt. Soweit von der diesbezüglichen Regelung noch erwünscht, orientiert sie sich an einem Sollwert-Istwert-Vergleich (Anspruch 5, Anspruch 8).

Offenbart ist hier auch die elektronische Vorrichtung der Regelungs- und Steuerungstechnik, die der Fachmann zur Durchführung des Verfahrens basierend auf den Messungen des Fluidstroms oder dessen Derivate einsetzt.

Sechs **Beispiele** der Erfindung werden anhand von Regelverfahren 1 bis 6 beschrieben. Die Figur 1 bis Figur 4 repräsentieren die Beispiel 1 bis 4 davon.
- **Figur 1**: repräsentiert ein Ausführungsbeispiel für das Regelverfahren 1, bei dem die Sandmenge nach einem Modellwechsel geändert wird, um gleiche Sandballen-Höhen zu erreichen.
- **Figur 2**: repräsentiert ein Ausführungsbeispiel, mit dem ein nach Preßende ausgerissener Stempel anhand einer Ölmengenmessung erkannt werden kann.
- **Figur 3**: betrifft ein Beispiel, wie der Zeitbedarf zur Herstellung einer Sandform aufgrund einer Messung des geflossenen Ölvolumens minimiert werden kann, wodurch auch der Energieverbrauch gesenkt wird.
- **Figur 4**: repräsentiert ein Ausführungsbeispiel für eine Korrektur der Verdichtbarkeit des Sandes durch Messung von Ölfluß-Änderung pro Zeitintervall.

**Figur 1** zeigt schematisch in der linken Hälfte Preßstempel, die an eine gemeinsame Ölquelle Q angeschlossen sind und die in einen Sandrücken R mit verschiedenen Tiefen (tief, normal, hoch) eindringen. Am Boden des schematisch angedeuteten Formkastens F ist ein Modell M zu erkennen.

Die Stempel im linken Teilbild sind zu tief in den Formrücken eingedrungen, die Stempel im rechten Teilbild sind zu hoch. Die Stempel im mittleren Teilbild haben die normale Lage, die an der Oberkante des Formkastens liegt. Die rechts neben den drei Schema-Bildern eingezeichneten Kurven zeigen den Mittelwert "normal", der 30 Liter Ölvolumen zwischen Rückzugs-Stellung der Stempel und Endstellung "normal" im Schema-Bild zeigt. 45 Liter Öl repräsentieren das zu tiefe Eindringen der linken Stempel im Schema-Bild und 16 Liter Ölvolumen repräsentieren die zu hoch liegenden Stempel. Die jeweils eingezeichnete Resthöhe des Sandballens ist im rechten unteren Teil-Diagramm zu erkennen. Für 16 Liter Öl liegen die Stempel 40mm zu hoch; für 30 Liter geflossenes Öl ist der festgelegte und eingestellte Sollwert ±Null erreicht, und bei 45 Liter geflossenem Öl dringen die Stempel 30mm zu tief in den Formkasten F ein.

Abhängig von der gemessenen Ölmenge q(t), die zwischen Preßanfang und Preßende geflossen ist, wird die Sandmenge gemäß oberem Teil-Diagramm (b) verändert, namentlich erhöht oder erniedrigt. Bei 30 Liter Öl bleibt sie unverändert, bei 45 Liter Öl wird sie stark erhöht und bei nur 16 Liter geflossenem Öl wird sie stark erniedrigt.

Die in **Figur 1** repräsentierte Sandmengenänderung bei Modellwechsel zum Erhalt gleicher Stempeltiefe arbeitet mit Kurven (a) und (b) gemäß den beiden Teil-Diagrammen.

Ein Modellwechsel ist das Umstellen von einem Modellvolumen auf ein anderes. Bei Änderung des Modellvolumens ändert sich die im Formkasten darüber anordbare Formstoffmenge, d.h. wird von einem tiefen Modell auf ein hohes Modell M umgestellt, so kann nicht mehr so viel Formstoff in den Kasten eingefüllt werden, um nach dem Preßverdichten **die gleiche Endhöhe** zu erreichen.

Die Bewegung der Vielstempel wird als Ganzes über das Ölvolumen gemessen. Dieses Messung erfolgt mittels einer zuvor beschriebenen Meßeinrichtung (Coriolis, Volumeter, Kolbenmessung). Bei Preßende wird die durchgeflossene Ist-Ölmenge registriert. Ist viel Öl geflossen, stehen die Stempel H tief, ist wenig Öl bei Preßende geflossen, stehen die Stempel hoch.

In einen Kasten F wird nach einem Modellwechsel eine dem gewechselten Modell entsprechende Formstoffmenge eingefüllt. Die Stellung der Vielstempel oder des Blockpreßhauptes H wird beim Verdichten erfaßt, indem die geflossene Ölmenge (= Ölvolumen) registriert wird. Über eine Eichkurve (a) in der Steuerung wird aus der geflossenen Ölmenge die Preßstempelhöhe bei Preßende ermittelt. Der Abweichung zum Höhenstand der Preßstempel vor dem Modellwechsel wird durch Formstoff-Mengenändern entgegengewirkt. Dazu wird eine weitere Eichkurve verwendet. Die zweite Eichkurve (b) ergibt sich aus dem Produktionsbetrieb für die vorher gelaufenen Modelle oder ist ein fest installierter Kurvenverlauf (z.B. aus einer Modelldatenbank).

Standen die Stempel beispielsweise zu tief, so wird bei der nächsten Abformung mehr Sand eingefüllt. Standen die Stempel zu hoch, so wird bei der nächsten Abformung weniger Sand eingefüllt.

**Figur 2** repräsentiert die Reproduzierbarkeit der Stempelstellung und zeigt im linken Teil den Start des VielstempelPreßhauptes H. Nach Fließen einer Ölmenge q(t) von 30 Litern (beispielhaft) sind die Stempel nach 1 Sekunde in ihre Endstellung verfahren. Wird das Öl aus den Stempelkolben zurückgenommen, so wird das zurückfließende Öl verglichen mit der bis Preßende registrierten geflossenen Ölmenge. Ein kleiner Toleranzbereich T_{B} wird eröffnet, um Ungenauigkeiten auszugleichen. Ist die zugeflossene Ölmenge und die zurückgeflossene Ölmenge nicht gleich, so wird eine Fehlermeldung ausgegeben.

Die Stempel werden gezielt vor- und zurückbewegt durch positive/negative Ölbeaufschlagung.

Nach einem gezielten Vorfahren der Vielstempel sollen sie um einen gleichen oder Teilbetrag davon zurückgefahren werden. Um zu kontrollieren, ob diese Bewegung vollständig ausgeführt worden ist, wird nach Abschluß die geflossene Ölmenge bzw. die gefahrene Höhendifferenz registriert. Die Voll- oder Teilmenge wird erfaßt. Bei nicht erfolgtem ordnungsgemäßen Rückfahren wird eine Fehler- oder Korrekturmeldung ausgelöst.

Nach Preßende ist beispielsweise ein Stempel ausgerissen. Die Rückflußmenge entspricht nicht der Menge beim Vorfahren. Die Maschine muß angehalten und eine Reparatur ausgeführt werden.

Auch die erreichte Endstellung nach Preßende wird über diese Reproduzierbarkeitsmessung verglichen. Rückschlüsse auf Lecks im Hydrauliksystem oder Maschinenfehler sind möglich.

**Figur 3** repräsentiert eine Energieverbrauchs- und Zeitbedarfsminimierung.

Gezeigt wird die Zeitbedarfsminimierung und die Minimierung des Energieverbrauchs durch Messung des geflossenen Öls pro gleichem Zeitabschnitt T₀. Wenn der Ölfluß für den gleichen Zeitabschnitt einen vorbestimmten (geringen) Wert erreicht oder Null wird, so steht aufgrund der Messung fest, daß ein Preßende nahe ist oder unmittelbar bevorsteht. Der nächste Schritt in der Ablaufsteuerung kann sogleich angefahren werden; Totzeiten oder Warteschleifen sind nicht erforderlich. Figur 3 verdeutlicht schematisch das Preßende bei etwa 1 Sekunde und zeigt, daß dort die Menge des geflossenen Öls nur noch gering im selben lOms-Intervall (T₀) ist. Bereits hier kann der Preßvorgang abgebrochen werden.

Das geflossene Volumen an Hydrauliköl pro Zeitenheit wird durch das in den Hydraulikkreis eingebaute Meßsystem überwacht. Die Situation "Preßende" ist die, wenn das Volumen pro Zeiteinheit gegen Null strebt. Über in der Steuerung abgelegte Kurven kann der Preßverlauf bei der Bewegung der Vielstempel erfaßt werden.

Für die Information
Preßende="Abschalten des Druckes"
wird das entsprechende Signal aus dem Istwert
Volumen/Zeiteinheit gegenüber einem Sollwert oder dem Wert Null verglichen und der Preßdruck abgeschaltet.

Damit kann zu einem definierten Zeitpunkt oder bei Volumenstrom pro Zeiteinheit "etwa" Null sofort abgeschaltet und der folgende Bewegungsschritt angesteuert werden. Die Maschinentaktzeit wird verkürzt, der Energieverbrauch wird optimiert und reduziert. **Figur 4** repräsentiert eine Verdichtbarkeits-Korrektur (VD) und zeigt zwei Gradienten x,y für Sand hoher Verdichtbarkeit (normales α, α_{y}) und für geringe Verdichtbarkeit des Sandes (großes α, αₓ), wobei αₓ > α_{y}. Beide Diagramme zeigen also die Änderung des Ölvolumens pro Zeit, wobei der Beginn der jeweiligen Steigung den Zeitpunkt charakterisiert, zu dem die Stempel auf den Formsand auftreffen.

Bei Sand mit geringer Verdichtbarkeit (mit hohem Schüttgewicht) liegt dieses Auftreffen vergleichsweise spät, da der Sand vergleichsweise tief eingefüllt ist. Die Stempel treffen demgemäß erst spät auf Widerstand, dann aber auf stärkeren Widerstand, was durch den hohen Gradienten gezeigt ist. Anders der Sand mit hoher Verdichtbarkeit, hier ist nur eine schwächere Abnahme des Ölvolumens pro Zeiteinheit zu erkennen, demgemäß aber ein vergleichsweise früherer Beginn dieser Änderung. Beide Gradienten treffen sich zu einem Preßende-Zeitpunkt in demselben Punkt, namentlich bei dem Ölfluß von Null.

In Figur 4 ist zur Verdeutlichung der Beginn des Gradienten x,y auf denselben Punkt verlegt, bei unterschiedlicher Steigung der q'(t) Funktion.

Aufgrund der unterschiedlichen Gradienten kann ein Meßwert für die Änderung der Verdichtbarkeit durch Hinzufügung von mehr Wasser oder weniger Wasser im Mischer, der den Formsand bereitstellt, erfolgen und so eine Verdichtbarkeitskorrektur begründet werden, die immer gleiche Verdichtbarkeit ermöglicht, ohne daß die Verdichtbarkeit selbst gemessen worden wäre, stattdessen nur der Gradient des Ölflusses zu den einzelnen Stempeln.

Annahme ist, daß das gleiche Modell abgeformt und das gleiche Sandvolumen eingefüllt wird. Durch Differenzen in der Formstoffaufbereitung wird verdichtbarkeits-abweichender Formstoff angeliefert.

Gering verdichtbarer Sand liegt tatsächlich relativ tief eingefüllt, hoch verdichtbarer Sand liegt tatsächlich relativ hoch eingefüllt im Formkasten.

Liegt vergleichsweise hoch verdichtbarer Sand vor, so ist die Zeitspanne T₁ bis der Vielstempel auf Widerstand stößt (Totzeit, Tothub), relativ gering; bei gering verdichtbarem Sand (hohes Schüttgewicht), ist sie vergleichsweise lang.

Die Funktion "Volumen pro Zeiteinheit" über der Zeit in Figur 4 verläuft bei gering verdichtbarem Sand steil, bei hoch verdichtbarem Sand (VD↑) verläuft die Funktion "Volumenstrom pro Zeiteinheit" vergleichsweise flach. Die Funktionen der Verläufe "Volumen pro Zeiteinheit" über der Zeit werden erfaßt. Die ausgelöste Regelung gemäß dieser Geschwindigkeitsfunktion ist eine Anpassung der eingefüllten Sandmenge oder eine Nachregelung der Feuchte/Verdichtbarkeit in der Sandaufbereitung in langfristiger Hinsicht (mehrere Mischungen Abstand).

Zu steiler Abfall "Volumen pro Zeiteinheit" bedeutet beispielsweise zu geringe Verdichtbarkeit. Es wird mehr Sand eingefüllt (kurzfristig), die Feuchtmenge (Verdichtbarkeit) wird über die Wassersteuerung im Mischer erhöht (langfristig) um die Verdichtbarkeit zu erhöhen. Entsprechendes gilt umgekehrt bei zu schwachem Abfall pro Zeit (weniger Wasser im Mischer).

Zur Steuerung der physikalischen Eigenschaft des Formstoffs kann auch eine Zugabeänderung des Schlämmstoffs oder einer Schlämmstoffzusammensetzung dienen.

Informationshalber wird darauf hingewiesen, daß die Stempel H nicht zur gleichen Zeit beim Vorfahren (Tothub und Totzeit) auf den Formsand treffen und sich dann unterschiedlich schnell in den Formsand hinein bewegen. Die Vereinfachung gemäß der gezeigten Figur 4 ist die, daß eine gleiche Einschütthöhe vorausgesetzt worden ist, so daß bei geringer und hoher Verdichtbarkeit (VD) beide Gradienten zum selben Zeitpunkt T₁ beginnen abzufallen; oder anders herum gesagt, sind die beiden Funktionen x und y in Richtung "Tothub" und Totzeit aufeinander zu verschoben dargestellt, um die gekrümmt (1/x, e^{-x}) verlaufenden Funktionen besser graphisch vergleichen zu können. Praktisch liegen unterschiedlich verdichtbare Sande (mit unterschiedlichem Schüttgewicht) auch unterschiedlich hoch eingefüllt, alleine durch die Einfallbewegung in den Formkasten F und den Füllrahmen bedingt, trotz gleicher Masse.

| Allgemein gilt: | | |
|---|---|---|
| Schüttgewicht | groß | niedrig |
| Verdichtbarkeit VD | klein | groß |
| Fließfähigkeit | stark | klein |
| mögliche Preßwege | gering | groß |
| Einfüllhöhe | tiefliegend | hochliegend |

Das Integral über die Funktionen x oder y (Integral über x·dt von 0 bis Preßende) ergibt bei nicht verschobenen Funktionen die gesamte für die Pressung geflossene Ölmenge Q, die bei x und y verschieden ist.

Ohne Figur wird eine Aggregatkontrolle in einer Formanlage beschrieben

Die beaufschlagten Aggregate in der Formanlage werden so geregelt, daß stets möglichst gleicher Ölverbrauch erreicht wird. Die Speichervolumina verringern sich. Die Aggregate werden kleiner. Die Ölverbräuche minimieren sich. Spitzen im Verbrauch werden vermieden und brauchen nicht mehr gepuffert zu werden.

Mehrere Verbräuche werden über eine Meßeinrichtung im Hydraulikzylinder überwacht. Im Rahmen der steuerungstechnischen Notwendigkeit werden ihre Regelbefehle so ausgelöst, daß der Öldruck/Zeiteinheit für die Gesamtanlage etwa konstant ist.

## Patentansprüche

1. **Verfahren** zum Beeinflussen der Qualität von Formstoff-Formen aus Formstoff-Verdichtungseinrichtungen mit einer über Hydraulikfluid ansteuerbaren Verdichtungseinheit, wobei
(a) das zur Verdichtungseinheit strömende Hydraulikfluidvolumen (q(t)) oder dessen Masse gemessen wird und der Meßwert direkt und/oder als Änderungswert (q'(t),q"(t)) in einer Steuerung oder Regelung eingesetzt wird;
(b) das Volumen, die Masse oder deren Änderung gemäß Gruppe (a) eingesetzt werden, um Parameter des Formstoffes oder der Formstoff-Formung, insbesondere des Sandes bzw. der Sandformung, steuernd oder regelnd zu verändern.

2. Verfahren nach Anspruch 1, bei dem
(a) die Formstoffmenge verändert wird, die in einen Füllrahmen oder Formkasten eingefüllt wird, bevor der Preßvorgang beginnt; oder/und
(b) die Verdichtungseinheit abgeschaltet wird oder eine Fehlermeldung abgegeben wird, wenn bei dem Zurückfahren von Stempeln der Verdichtungseinheit auf eine Referenzposition nicht in etwa dasselbe Hydraulikfluidvolumen oder dieselbe Hydraulikfluidmasse von der Messung erfaßt wird, die beim Pressen zu den Stempeln geflossen ist; oder/und
(c) der Meß- oder Rechenwert Fluidvolumen pro Zeiteinheit oder Fluidmasse pro Zeiteinheit mit Null oder einem kleinen Referenzwert verglichen wird, um das Ende eines Preßvorgangs zu erfassen; oder/und
(d) die Verdichtbarkeit (VD) des zur Verdichtungseinheit geförderten Formstoffes, insbesondere Formsandes, abhängig von dem Gradienten des Hydraulikfluidvolumens oder dessen Masse verändert wird.

3. Verfahren nach Anspruch 1 oder 2, bei dem die Änderung der Hydraulikfluidmasse oder des Hydraulikfluidvolumens, insbesondere das Ölvolumen (q(t)) oder seine zumindest erste Ableitung nach der Zeit (dq(t)/_{dt}), zur Veränderung der Verdichtbarkeit des zur Verdichtungseinheit geförderten Formstoffes, insbesondere Formsandes, verwendet wird.

4. Verfahren nach Anspruch 3, bei dem die Veränderung als der Stellgrößeneinfluß zur Steuerung des zur Formung geförderten Formstoffes langfristig erfolgt.

5. Verfahren nach einem der Ansprüche 2 bis 4, bei dem der Referenzwert so gewählt wird, daß die Formstoff-Form genügend Härte aufweist, bei gleichzeitig kürzestmöglicher Preßwirkung.

6. Verfahren nach einem der Ansprüche 2 bis 5, bei dem eine bzw. die Veränderung der Verdichtbarkeit durch Veränderung der Zugabe von Wasser oder/und durch Änderung der Zugabe von Schlämmstoff, Additiven oder einer Zusammensetzung davon erfolgt.

7. Verfahren nach einem der vorigen Ansprüche, bei dem die Hydraulikfluidmessung in der Verdichtungseinrichtung, insbesondere der Formmaschine, integriert ist oder ihr zugehörig ist.

8. Verfahren nach Anspruch 2, bei dem die Veränderung der Formstoff-Mengenzufuhr nur bei einem vorhergehendem Modellwechsel aktiviert wird.

9. Verfahren nach einem der vorigen Ansprüche, bei dem die Verdichtungseinheit Stempel (H) aufweist und Eichkurven (a,b) zur Formstoff-Mengenveränderung herangezogen werden, die die Abhängigkeit der Stempelstellung von dem Hydraulikfluidvolumen (q) und die Abhängigkeit der Formstoffmenge von einem gemessenen Hydraulikfluidvolumen bzw. seiner Ableitung angeben.

10. Verfahren nach einem der vorigen Ansprüche, bei dem die Verdichtungseinheit Stempel (H) aufweist und alle Stempel an einer gemeinsamen Quelle des Hydraulikfluides angekoppelt sind und ein Volumen-Pro-Zeit-Meßgeber in der Zuleitung zu den Stempeln (H) angeordnet ist.

## Claims

1. Process for influencing the quality of moulding material moulds made from moulding material compressing devices using a compressing unit which can be controlled via hydraulic fluid, wherein
(a) the hydraulic fluid volume (q(t)) flowing to the compressing unit or its mass is measured and the measured value is used directly and/or as a variation value (q'(t), q"(t)) in control or regulating;
(b) the volume, the mass or its variation according to group (a) are used to alter parameters of the moulding material or shaping of the moulding material, in particular the sand or sand shaping, in controlling or regulating manner.

2. Process according to claim 1, in which
(a) the quantity of moulding material is altered, which is placed in a filling frame or mould box, before the pressing process starts; or/and
(b) the compressing unit is switched off or an error warning is emitted when during return motion of presses of the compressing unit to a reference position, the same approximate hydraulic fluid volume or the same hydraulic fluid mass is not recorded by the measurement, which has flowed to the presses during pressing; or/and
(c) the measured or calculated value fluid volume per unit of time or fluid mass per unit of time is compared with zero or a small reference value to record the end of a pressing process; or/and
(d) the compressibility (VD) of the moulding material conveyed to the compressing unit, in particular moulding sand, is altered depending of the gradient of the hydraulic fluid volume or its mass.

3. Process according to claim 1 or 2, in which the alteration in hydraulic fluid mass or the hydraulic fluid volume, in particular the oil volume (q(t)) or its at least first derivative with time (dq(t)/_{dt}), is used to alter the compressibility of the moulding material conveyed to the compressing unit, in particular moulding sand.

4. Process according to claim 3, in which the alteration takes place long term as the adjusting variable effect to control the moulding material conveyed for shaping.

5. Process according to one of claims 2 to 4, in which the reference value is selected so that the moulding material shape has sufficient hardness with at the same time as short as possible pressing action.

6. Process according to one of claims 2 to 5, in which a or the alteration in compressibility is effected by altering the addition of water or/and by changing the addition of washing material, additives or a composition thereof.

7. Process according to one of the above claims, in which the hydraulic fluid measurement is integrated in the compressing device, in particular the moulding machine, or is associated with it.

8. Process according to claim 2, in which the alteration in quantity of moulding material supplied is activated only for a preceding change of mould.

9. Process according to one of the above claims, in which the compressing unit has presses (H) and calibration curves (a, b) are used to alter the quantity of moulding material, which indicate the dependency of the press position on the hydraulic fluid volume (q) and the dependency of the quantity of moulding material on a measured hydraulic fluid volume or it derivative.

10. Process according to one of the above claims, in which the compressing unit has presses (H) and all presses are coupled to a common hydraulic fluid source and a volume-per-unit time transducer is arranged in the supply line to the presses (H).

## Revendications

1. Procédé pour influer sur la qualité de demi-produits moulés sortant de dispositifs de compression de demi-produits moulés avec une unité de compression commandable par l'intermédiaire d'un fluide hydraulique, dans lequel
(a) on mesure le volume de fluide hydraulique (q(t)) s'écoulant vers l'unité de compression ou la masse de ce fluide hydraulique et on utilise la valeur mesurée directement et/ou comme valeur de variation (q'(t), q"(t)) dans une commande ou dans un réglage ;
(b) on utilise le volume, la masse ou leur variation selon § (a) pour modifier par commande ou par réglage des paramètres du demi-produit moulé ou du moule du demi-produit moulé, notamment du sable ou du moule en sable.

2. Procédé selon la revendication 1, dans lequel
(a) on modifie la quantité de demi-produit moulé qui est introduite dans une hausse ou dans un sablonnier, avant que l'opération de pressage commence ; ou/et
(b) on arrête l'unité de compression ou on délivre un message d'erreur lorsque, lors du retour de pistons de l'unité de compression dans une position de référence, on ne détecte pas par la mesure, sensiblement le même volume de fluide hydraulique ou la même masse de fluide hydraulique qui ont été amenés aux pistons lors du pressage ; ou/et
(c) on compare la valeur mesurée ou calculée de volume de fluide par unité de temps ou de masse de fluide par unité de temps à la valeur nulle ou à une petite valeur de référence afin de détecter la fin d'une opération de pressage ; ou/et
(d) on modifie la compressibilité (VD) du demi-produit moulé envoyé à l'unité de compression, notamment du sable de moulage, en fonction du gradient du volume de fluide hydraulique ou du gradient de la masse de fluide hydraulique.

3. Procédé selon la revendication 1 ou 2, dans lequel on utilise la variation de la masse de fluide hydraulique ou du volume de fluide hydraulique, notamment le volume d'huile (q(t)) ou sa dérivée, au moins première, par rapport au temps (dq(t)/dt), pour modifier la compressibilité du demi-produit moulé, notamment du sable de moulage, envoyé à l'unité de compression.

4. Procédé selon la revendication 3, dans lequel la modification s'effectue à long terme sous forme de variation de grandeur réglante pour la commande du demi-produit moulé envoyé au moulage.

5. Procédé selon l'une des revendications 2 à 4, dans lequel on choisit la valeur de référence de telle sorte que le moule de demi-produit moulé présente une dureté suffisante tout en ayant simultanément l'action de pressage la plus courte possible.

6. Procédé selon l'une des revendications 2 à 5, dans lequel une ou la modification de la compressibilité s'effectue au moyen d'une modification de l'ajout d'eau ou/et au moyen d'une modification de l'ajout de produits de lavage, d'additifs ou d'une combinaison de ceux-ci.

7. Procédé selon l'une des revendications précédentes, dans lequel la mesure de fluide hydraulique est intégrée au dispositif de compression, notamment à la machine à mouler, ou lui est associée.

8. Procédé selon la revendication 2, dans lequel on active la modification de l'amenée de la quantité de demi-produit moulé seulement en cas de changement antérieur de modèle.

9. Procédé selon l'une des revendications précédentes, dans lequel l'unité de compression (H) comporte des pistons (H) et exploite pour la modification de la quantité de demi-produit moulé des courbes d'étalonnage (a, b) qui donnent la dépendance de la position des pistons vis-à-vis du volume de fluide hydraulique (q) et la dépendance de la quantité de demi-produit moulé vis-à-vis d'un volume de fluide hydraulique mesuré ou de la dérivée de celui-ci.

10. Procédé selon l'une des revendications précédentes, dans lequel l'unité de compression comporte des pistons (H) et tous les pistons sont couplés à une source commune du fluide hydraulique et un transmetteur de mesure du volume par unité de temps est agencé dans l'amenée aux pistons (H).
